# EUROPÄISCHE PATENTSCHRIFT

(11) **EP 2 274 106 B1**
(45) Veröffentlichungstag und Bekanntmachung des Hinweises auf die Patenterteilung: **30.09.2015**
(21) Anmeldenummer: 09745548.9
(22) Anmeldetag: 13.05.2009
(51) Int. Cl.: B05B 1/16, B05B 11/00, B65D 83/14

(54) **SPRÜHKOPF UND VORRICHTUNG ZUR AUSGABE EINER FLÜSSIGKEIT**
SPRAY HEAD AND APPARATUS FOR DISPENSING OF A LIQUID
TÊTE DE PULVÉRISATION ET DISPOSITIF POUR L'ÉMISSION D'UN LIQUIDE

(30) Priorität: 15.05.2008 DE 202008006613 U; 17.07.2008 DE 202008009601 U
(43) Veröffentlichungstag der Anmeldung: 19.01.2011
(73) Patentinhaber: Aptar Dortmund GmbH, 44319 Dortmund (DE)
(72) Erfinder: SCHMITZ, Detlef, 44534 Lünen (DE)
(74) Vertreter: Von Rohr Patentanwälte Partnerschaft mbB
(86) Internationale Anmeldenummer: PCT/EP2009/003378
(87) Internationale Veröffentlichungsnummer: WO 2009/138214

(56) Entgegenhaltungen:
- EP-A- 0 732 149
- WO-A-83/00640
- US-A- 3 083 872
- US-A- 3 685 181
- US-A- 5 664 732
- US-B1- 7 007 867

## Beschreibung

Die vorliegende Erfindung betrifft einen Sprühkopf zur Ausgabe einer Flüssigkeit gemäß dem Oberbegriff des Anspruchs 1 und eine derartige Vorrichtung gemäß dem Oberbegriff des Anspruchs 14.

Unter dem Begriff "Flüssigkeit" sind insbesondere auch Suspensionen und Fluide, ggf. mit Gasphasen, zu verstehen. Beispielsweise kann es sich um Reinigungsmittel oder Schmiermittel oder sonstige Flüssigkeiten, beispielsweise Luftverbesserer, und insbesondere auch um andere technische Flüssigkeiten und Fluide, wie Rostlöser o. dgl., handeln.

Vorzugsweise wird bei der vorliegenden Erfindung die Flüssigkeit als Sprühnebel oder Sprühstrahl ausgegeben. Jedoch kann die Flüssigkeit auch in sonstiger Form, beispielsweise als Schaum, ausgegeben werden.

Es sind eine Vielzahl von Sprühköpfen und Vorrichtungen bekannt, bei denen die Sprühcharakteristik verstellbar ist. Bisher läßt sich grundsätzlich zwischen zwei Arten unterscheiden.

Bei der ersten Art wird über eine der Düse vorgeschaltete, verstellbare Drossel die .Ausbrxngrate - also der Volumen- bzw. Massenstrom - variiert, wodurch entsprechend die Sprühcharakteristik beeinflußbar und einstellbar ist. Nachteilig ist hierbei, daß die Sprühcharakteristik, insbesondere der Sprühwinkel nicht optimal einstellbar ist. Bei der zweiten Art sind verschiedene Düsen vorgesehen, die unterschiedliche Sprühcharakteristiken aufweisen und zwischen denen die Ausgabe umschaltbar ist. Nachteilig ist hierbei, daß der konstruktive Aufwand relativ groß ist und die verschiedenen Düsen teilweise eine beträchtliche Baugröße erfordern.

Die US 5,664,732 betrifft einen Pumpspender, der einen Düsenkörper und einen Düsenvorsatz als Stellelement aufweist. Der im Wesentlichen kappenartige Düsenvorsatz ist drehbar am Düsenkörper angeordnet und weist zwei Düsenöffnungen auf, die wahlweise mit einer Wirbelkammer des Düsenkörpers in Übereinstimmung gebracht werden können. Die Sprührichtung der Düsen ist parallel zur Drehachse des Düsenvertsatzes ausgebildet.

In der US 7,007,867 B1 wird ein Pumpspender offenbart. Der Pumpspender weist als Stellelement einen drehbaren Düsenvorsatz mit mehreren Düsenöffnungen auf. Die Sprührichtung der Düsen ist im Wesentlichen parallel bzw. geneigt zur Drehachse des Stellelements ausgebildet.

Die US 3,685,181 betrifft eine Sprüheinrichtung für ein Bügeleisen. Die Einrichtung weist eine drehbare Kappe mit einer Mehrzahl von unterschiedlichen Düsen auf. Die Düsenöffnungen können wahlweise mit einer Wirbelkammer in Übereinstimmung gebracht werden, so dass unterschiedliche Sprühraten erzielt werden. Die Sprührichtung der Düsen ist parallel zur Drehachse der Kappe ausgebildet.

Die WO 83/00640 A betrifft einen Sprühkopf für eine Quetschflasche. Durch zwei unterschiedliche Strömungspfade, die durch Drehung einer Verschlusskappe angesteuert und geöffnet werden, können unterschiedliche Ausgabezustände der Flüssigkeit erzielt werden.

In der EP 0 732 149 A2 wird ein schwingfähiger Sprinkler offenbart. Der Sprinkler weist in einer Hülse eine Mehrzahl von unterschiedlichen Düsen auf, die während des Betriebs in einen Strömungspfad des Sprinklers gedreht werden können.

Die US 3,083,872 betrifft eine Abgabevorrichtung für ein unter Druck gesetztes Material, das sich in einem Behälter befindet. Die Abgabevorrichtung weist einen Sprühkopf und eine Hülse mit unterschiedlichen Austragsöffnungen auf, wobei die Hülse umfangseitig auf den Sprühkopf gesteckt wird und von diesem drehbar gelagert wird. Die Sprührichtung der Austragsöffnungen ist zumindest im Wesentlichen radial zur Drehachse der Hülse ausgebildet.

Der vorliegenden Erfindung liegt die Aufgabe zugrunde, einen Sprühkopf und eine Vorrichtung zur Ausgabe einer Flüssigkeit mit einstellbarer bzw. verstellbarer Sprühcharakteristik anzugeben, wobei ein kompakter, einfacher und/oder kostengünstiger Aufbau und/oder eine einfache Montage bzw. Herstellung ermöglicht wird bzw. werden.

Die obige Aufgabe wird durch einen Sprühkopf gemäß Anspruch 1 oder eine Vorrichtung gemäß Anspruch 14 gelöst. Vorteilhafte Weiterbildungen sind Gegenstand der Unteransprüche.

Ein erster Aspekt der vorliegenden Erfindung liegt darin, dass das Stellelement unterschiedliche, insbesondere als Durchgangsbohrungen ausgebildete Auslassöffnungen aufweist, die wahlweise an die Düse bzw. deren Düsenöffnung fluidisch anschließbar sind und/oder sich insbesondere hinsichtlich ihres Durchmessers und/oder ihrer Länge unterscheiden. Dies gestattet die Realisierung sehr definierter und insbesondere unterschiedlicher Sprühcharakteristika auf einfache Weise.

Ein zweiter Aspekt der vorliegenden Erfindung liegt darin, dass der Sprühkopf nur eine einzige Düse bzw. Wirbelkammer, aufweist. Dies gestattet die Realisierung sehr definierter und insbesondere unterschiedlicher Sprühcharakteristika auf einfache Weise.

Ein dritter Aspekt der vorliegenden Erfindung liegt darin, dass die Düse eine Düsenöffnung aufweist und/oder das Stellelement der Düse nachgeordnet ist, insbesondere die Düsenöffnung außen- oder abgabeseitig überdeckt. Dies gestattet die Realisierung sehr definierter und insbesondere unterschiedlicher Sprühcharakteristika auf einfache Weise.

Ein vierter Aspekt der vorliegenden Erfindung liegt darin, dass das Stellelement ringförmig und/oder kappenartig ausgebildet ist, insbesondere den Sprühkopf peripher umgibt Dies gestattet die Realisierung sehr definierter und insbesondere unterschiedlicher Sprühcharakteristika auf einfache Weise.

Ein fünfter Aspekt der vorliegenden Erfindung liegt darin, dass das Stellelement rastend verstellbar, insbesondere drehbar ist. Dies gestattet die Realisierung sehr definierter und insbesondere unterschiedlicher Sprühcharakteristika auf einfache Weise.

Ein sechster Aspekt der vorliegenden Erfindung liegt darin, das der Sprühwinkel des Sprühkopfs mittels eines Stellelements einstellbar ist. Dies gestattet die Realisierung sehr definierter und insbesondere unterschiedlicher Sprühcharakteristika auf einfache Weise.

Ein siebter Aspekt der vorliegenden Erfindung liegt darin, daß das Stellelement gegen die Düse - insbesondere nur während der Ausgabe oder Betätigung des Sprühkopfs - spannbar oder gespannt ist. Dies gestattet die Realisierung sehr definierter und insbesondere unterschiedlicher Sprühcharakteristika auf einfache Weise.

Ein achter Aspekt der vorliegenden Erfindung liegt darin, daß das Stellelement eine der Düse zugewandte Innenfläche mit einer Auslaßöffnung und die Düse eine dem Stellelement zugewandte Außenfläche mit einer Düsenöffnung aufweist, wobei die beiden Flächen zumindest im wesentlichen komplementär zueinander und/oder derart ausgebildet sind, die beiden Flächen um die Auslaß- bzw. Düsenöffnung herum zumindest im wesentlichen linienartig oder ringartig aufeinander liegen oder zusammengepreßt werden, zumindest während der Ausgabe von Flüssigkeit oder Betätigung des Sprühkopfs. Dies gestattet die Realisierung sehr definierter und insbesondere unterschiedlicher Sprühcharakteristika auf einfache Weise.

Ein neunter Aspekt der vorliegenden Erfindung liegt darin, daß der Sprühkopf eine Abdichteinrichtung zur Abdichtung zwischen der Düse und dem Stellelement aufweist. Dies gestattet die Realisierung sehr definierter und insbesondere unterschiedlicher Sprühcharakteristika auf einfache Weise.

Die vorgenannten sowie die des weiteren nachfolgend noch beschriebenen Aspekte können einzeln, also auch unabhängig voneinander und unabhängig von den Merkmalen des Anspruchs 1, zusammen und/oder in einer beliebigen Kombination verwirklicht werden und ermöglichen einen besonders kompakten, kostengünstigen und/oder einfachen Aufbau, wobei eine einfache, intuitive Bedienung ermöglicht wird, wobei eine optimierte Einstellung der Sprühcharakteristik ermöglicht wird und/oder wobei die Konstruktion universell, insbesondere für verschiedene Flüssigkeiten, einsetzbar ist.

Weitere Vorteile, Merkmale, Eigenschaften und Aspekte der vorliegenden Erfindung ergeben sich aus der folgenden Beschreibung bevorzugter Ausführungsformen anhand der Zeichnung. Es zeigt:
- Fig. 1: einen schematischen Vertikalschnitt eines oberen Teils einer Vorrichtung zur Aufgabe einer Flüssigkeit mit einem Sprühkopf gemäß einer ersten Ausführungsform;
- Fig. 2: einen schematischen Horizontalschnitt des Sprühkopfs; und
- Fig. 3: einen schematischen Vertikalschnitt eines Sprühkopfs gemäß einer zweiten Ausführungsform.

In den Figuren werden für gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt in einem schematischen Schnitt eine vorschlagsgemäße Vorrichtung 1 - insbesondere eine Spraydose - zur Ausgabe einer Flüssigkeit 2 im eingangs genannten Sinn.

Die Vorrichtung 1 weist einen vorzugsweise länglichen und/oder zylindrischen und/oder starren Behälter 3 - insbesondere eine metallische Dose - für die Flüssigkeit 2 und ein vorzugsweise stirnseitig am Behälter 3 angeordnetes Ventil 4 auf.

Die Flüssigkeit 2 im Behälter 3 ist entweder unter Druck setzbar oder steht unter Druck. Insbesondere enthält der Behälter 3 oder die Flüssigkeit 2 ein geeignetes Treibmittel, vorzugsweise ein flüchtiges und/oder brennbares Treibmittel, komprimiertes Gas und/oder Kohlendioxid.

Am Behälter 3 bzw. Ventil 4 ist ein Sprühkopf 5 angebracht, der insbesondere nach Füllen des Behälters 3 mit der Flüssigkeit 2 angebracht wird. Beim Darstellungsbeispiel ist der Sprühkopf 5 vorzugsweise aufgesteckt, aufgesetzt oder aufgeklemmt. Jedoch kann er auch in sonstiger geeigneter Weise - bedarfsweise lösbar - befestigt sein.

Alternativ kann der Sprühkopf 5 jedoch auch einem Dispenser bzw. einer Pumpe oder dgl. zugeordnet, insbesondere damit verbunden sein.

Beim Darstellungsbeispiel weist der Sprühkopf 5 einen Ausgabekanal 6 auf, der insbesondere über ein Anschlußstück 7 an das Ventil 4 bzw. ein Ventilelement 8 des Ventils 4 fluidisch angeschlossen oder anschließbar ist.

Der Sprühkopf 5 weist eine Düsenanordnung 9 zur Ausgabe der Flüssigkeit 2, insbesondere zu deren Zerstäubung, auf. Die Düsenanordnung 9 gibt die Flüssigkeit 2 beispielsweise als Sprühnebel 10, wie in Fig. 1 angedeutet, oder als Sprühstrahl aus.

Bei Betätigung der Vorrichtung 1 bzw. des Sprühkopfs 5 bzw. des Ventils 4 - beim Darstellungsbeispiel durch Herunterdrücken des Sprühkopfs 5 bzw. eines Betätigungselements 11 des Sprühkopfs 5 bzw. des Ventilelements 8 - öffnet das Ventil 4. Die unter Druck stehende Flüssigkeit 2 kann dann insbesondere über eine Steigleitung 12 und durch das Ventil 4 strömen und über den Sprühkopf 5 ausgegeben werden, wobei die Flüssigkeit 2 über das Anschlußstück 7 und den Ausgabekanal 6 zur Düsenanordnung 9 strömt und dort über eine Auslaßöffnung 13 an die Atmosphäre in der gewünschten (zerstäubten) Form abgegeben wird.

Beim Darstellungsbeispiel erfolgt die Betätigung bzw. Öffnen des Ventils 4 vorzugsweise durch Niederdrücken des Betätigungselements 11 und damit des Ausgabekanals 6 bzw. Anschlußstücks 7, um das Ventilelement 8 zu betätigen, insbesondere niederzudrücken und dadurch das Ventil 4 zu öffnen. Jedoch sind hier auch andere konstruktive Lösungen oder Betätigungsmechanismen einsetzbar. Dies gilt insbesondere, wenn der Sprühköpf 5 beispielsweise bei einem Dispenser, einer Pumpe o. dgl. eingesetzt wird.

Beim Darstellungsbeispiel ist der Ausgabekanal 6 vorzugsweise kipp- bzw. schwenkbar und/oder federelastisch am Sprühkopf 5, insbesondere von einem Unterteil 14 des Sprühkopfs 5, gehalten und/oder einstückig damit ausgebildet. Jedoch sind hier auch andere konstruktive Lösungen möglich. Beispielsweise kann der Ausgabekanal 6 bzw. das Anschlussstück 7 auch zumindest im Wesentlichen linear in Betätigungsrichtung des Ventils 4 bewegbar sein.

Der Sprühkopf 5 bzw. die Düsenanordnung 9 weist beim Darstellungsbeispiel vorzugsweise nur eine einzige Düse 15 und ein zugeordnetes Stellelement 16 zur Einstellung der Sprühcharakteristik des Sprühkopfs 5 bzw. der Düsenanordnung 9 auf.

Die Düse 15 schließt sich beim Darstellungsbeispiel an den Ausgabekanal 6 an. Die Düse 15 ist insbesondere durch ein in den Ausgabekanal 6 eingebautes oder daran angeschlossenes Düsenelement 17 gebildet. Das Düsenelement 17 ist vorzugsweise separat hergestellt und dann in eine entsprechende Aufnahmekammer bzw. den Ausgabekanal 6 eingesetzt. Jedoch sind hier auch andere konstruktive Lösungen möglich.

Die Düse 15 bzw. deren Düsenelement 17 bildet eine Düsenkammer 18 und weist abgabeseitig eine Düsenöffnung 19 auf. Insbesondere verjüngt sich die Düsenkammer 18 zur Düsenöffnung 19 hin, vorzugsweise konisch.

Die Düsenkammer 18 bildet eine Wirbelkammer der Düse 15 bzw. des Sprühkopfs 5. Eine gezielte Wirbelbildung kann durch entsprechende, insbesondere mit tangentialer Komponente in die Düsenkammer 18 einmündende Zulaufkanäle 20 erreicht werden, die sich insbesondere auch etwas radial zur Düsenöffnung 19 hin erstrecken und in Fig. 1 nur angedeutet sind.

Das Stellelement 16 schließt sich abgabeseitig an die Düse 15 bzw. Düsenöffnung 19 an und/oder überdeckt diese.

Die der Düsenöffnung 19 nachgeordnete Auslassöffnung 13 ist im Stellelement 16 gebildet. Zur Einstellung der Sprühcharakteristik weist das Stellelement 16 beim Darstellungsbeispiel mehrere Auslassöffnungen 13 mit unterschiedlichen Sprühcharakteristiken auf. Die Auslassöffnungen 13 unterscheiden sich insbesondere hinsichtlich ihres Durchmessers und/oder ihrer Länge. Die Auslassöffnungen 13 sind insbesondere als Durchlassbohrungen bzw. zylindrisch ausgebildet. Jedoch sind hier auch andere konstruktive Lösungen möglich.

Die Auslaßöffnungen 13 sind wahlweise vor die Düsenöffnung 19 bringbar. Hierzu ist das Stellelement 16 entsprechend relativ zur Düse 15 bzw. deren Düsenöffnung 19 verstellbar, insbesondere drehbar. Jedoch kann auch umgekehrt die Düse 15 bewegbar, insbesondere drehbar, sein, um wahlweise eine der Auslaßöffnungen 13 vor der Düsenöffnung 19 anzuordnen.

Die Auslaßöffnung 13 beeinflußt die Sprühcharakteristik des Sprühkopfs 5 bzw. der Düsenanordnung 9 maßgeblich. Insbesondere ist ein Sprühwinkel 21 des Sprühnebels 10 bzw. eines Sprühstrahls durch die Wahl der entsprechenden Auslaßöffnung 13 - also durch die Drehstellung des Stellelements 16 - variierbar bzw. einstellbar.

Vorzugsweise erfolgt eine Trennung der Düsenanordnung 9 in die die Wirbelkammer enthaltende bzw. bildende (stationäre und/oder gemeinsame) Düse 15 und die nachgeordnete, zur Einstellung der Sprühcharakteristik veränderbare bzw. wählbare (wechselbare bzw. bewegbare) Auslaßöffnung 13. Insbesondere kann die Auslaßöffnung 13 bzw. das Stellelement 16 auch als verstellbare bzw. wechselbare Blende zur Festlegung der jeweils gewünschten Sprühcharakteristik des Sprühkopfs 5 bzw. der Düsenanordnung 9 verstanden werden.

Vorzugsweise weist der Sprühkopf 5 bzw. die Düsenanordnung 9 nur eine einzige Düse 15 und/oder Wirbelkammer auf.

Vorzugsweise wird die Düsenöffnung 19 von dem Stellelement 16 außenseitig bzw. abgabeseitig überdeckt.

Vorzugsweise ist das Stellelement 16 ringförmig und/oder kappenartig ausgebildet. Insbesondere umgibt das Stellelement 16 den Sprühkopf 5 peripher.

Das Stellelement 16 ist vorzugsweise drehbar. Durch Drehen bzw. je nach Stellung des Stellelements 16 ist wahlweise eine der Auslaßöffnungen 13 an die Düse 15 bzw. deren Düsenöffnung 19 fluidisch anschließbar.

Dem schematischen Horizontalschnitt des Sprühkopfs 5 gemäß Fig. 2 ist zu entnehmen, daß die Auslaßöffnungen 13 vorzugsweise in Umfangsrichtung beabstandet am Sprühkopf 5 bzw. Stellelement 16 angeordnet sind. Je nach Drehstellung des Stellelements 16 befindet sich dann eine Auslaßöffnung 13 vor der Düse 15 bzw. Düsenöffnung 19. Wahlweise kann die Düse 15 bzw. Düsenöffnung 19 auch ganz durch das Stellelement 16 verschließbar sein.

Dar Stellelement 16 ist vorzugsweise rastend verstellbar. Der Sprühkopf 5 weist hierzu vorzugsweise eine entsprechende Rasteinrichtung auf. Beim Darstellungsbeispiel kann die Rasteinrichtung bspw. einen Vorsprung 22 aufweisen, der insbesondere auf der Innenseite des Stellelements 16 gebildet ist und nach innen radial vorspringt. Durch Eingriff in eine zugeordnete Vertiefung 23 beispielsweise an einer Lagerfläche, die das Stellelement 16 innenseitig führt und insbesondere vom Unterteil 14 gebildet ist, kann eine entsprechende Rasteinrichtung realisiert werden. Die Rasteinrichtung kann jedoch auch einem weiteren Zweck dienen, wie nachfolgend noch erläutert, oder auf sonstige Art und Weise gebildet werden.

Der Sprühkopf 5 vorzugsweise eine Abdichteinrichtung zum Abdichten zwischen einer der Düse 15 zugewandten Innenfläche 24 des Stellelements 16 und einer dem Stellelement 16 zugewandten Außenfläche 25 der Düse 15 bzw. des Düsenelements 17 auf. Insbesondere ist die Innenfläche 24 von dem eine Auslaßöffnung 13 umgebenden Flächenbereich des Stellelements 16 gebildet. Insbesondere ist die Außenfläche 25 von dem die Düsenöffnung 19 umgebenden Flächenbereich gebildet.

Gemäß einer bevorzugten Ausführungsvariante wird die Abdichteinrichtung bzw. Abdichtung insbesondere dadurch realisiert, daß die Innenfläche 24 im Bereich der Auslaßöffnung(en) 13 konkav, kugelförmig, vertieft und/oder konisch und die Außenfläche 25 dazu zumindest im wesentlichen komplementär ausgebildet ist oder umgekehrt. Alternativ oder zusätzlich kann so auch die vorgenannte Rasteinrichtung bzw. Rastwirkung realisiert werden.

Besonders bevorzugt ist der Sprühkopf 5 bzw. sind die Innenfläche 24 und die Außenfläche 25 derart ausgebildet, daß die beiden Flächen um die Auslaßöffnung 13 bzw. Düsenöffnung 19 herum zumindest im wesentlichen (nur) linienartig oder ringartig aufeinanderliegen. Dies ist einer guten Abdichtung zuträglich.

Gemäß einer zusätzlichen oder alternativen Ausführungsvariante weist der Sprühkopf 5 vorzugsweise eine Vorspanneinrichtung auf, um das Stellelement 16 gegen die Düse 15 bzw. die Innenfläche 24 gegen die Außenfläche 25 oder umgekehrt vorzuspannen. Dies kann beispielsweise durch entsprechende Formgebung und/oder Dimensionierung des Stellelements 16 relativ zum Unterteil 14, zur Düse 15 und/oder zu sonstigen Komponenten des Sprühkopfs 5 und/oder der Innenfläche 24 zur Außenfläche 25 erfolgen. Insbesondere kann hierbei eine elastische Verformung bzw. Verformbarkeit von Teilen, Vorsprüngen o. dgl. berücksichtig bzw. ausgenutzt werden.

Insbesondere ist das Stellelement 16 aus einem flexibleren und/oder weicheren Material als das Unterteil 14 oder sonstige Komponenten des Sprühkopfs 5 hergestellt, um eine definierte elastische Verformung beispielsweise beim Umschalten von einer Auslaßöffnung 13 auf eine andere Auslaßöffnung 13, zum Einrasten in der jeweiligen Stellung und/oder zur Erzielung einer gewünschten Abdichtung auszunutzen.

Gemäß einer besonders bevorzugten Ausführungsvariante wird das Vorspannen bzw. die Vorspanneinrichtung dadurch realisiert, daß das Stellelement 16 auf der der Düse 15 gegenüberliegenden Seite radial nach außen gespannt wird (dies kann insbesondere durch mindestens einen Vorsprung 22 erreicht werden, der beispielsweise auf einer etwa tangential verlaufenden Gleitfläche bzw. Verdickung 26 nach außen geführt wird), um das Stellelement 16 peripher bzw. über seinen Umfang zu spannen und so mit seiner Innenfläche 24 gegen die Düse 15 zu drücken, insbesondere um die Abdichtung zwischen Düse 15 und Stellelement 16 bzw. zwischen Düsenöffnung 19 und Auslaßöffnung 13 zu erreichen oder zu verbessern. Insbesondere ist es so möglich, daß beim Drehen des Stellelements 16 der der Düse 15 zumindest im wesentlichen gegenüberliegende Vorsprung 22 auf der Gleitfläche 26 radial nach außen gedrängt wird, wodurch das Stellelement 16 entsprechend im Bereich der Düse 15 stärker gegen diese gespannt wird. Erst bei Erreichen der Enddrehstellung des Stellelements 16 (in dieser Endstellung liegt die gewünschte Auslaßöffnung 13 vor der Düse 15 bzw. deren Düsenöffnung 19), kann der genannte Vorsprung 22 in die optional vorgesehene Vertiefung 23 in der Gleitfläche 26 eingreifen, wodurch die gewünschte Rastwirkung bzw. Rasteinrichtung realisiert werden kann.

Zusätzlich oder alternativ stehen weitere Möglichkeiten des Vorspannens bzw. zur Realisierung der Vorspanneinrichtung zur Verfügung, die nachfolgend erläutert werden.

Gemäß einem zusätzlichen oder alternativen Aspekt der vorliegenden Erfindung kann der Sprühkopf 1 zur Realisierung der Vorspannung bzw. Vorspanneinrichtung eine schiefe Ebene 27 aufweisen, um beim Betätigen des Sprühkopfs 5, hier Niederdrücken des Betätigungselements 11 bzw. Stellelements 16, ein radiales Spannen des Stellelements 16 gegen die Düse 15 zu erreichen. Bei dem in Fig. 1 gezeigten Darstellungsbeispiel ist die schiefe Ebene 27 durch eine oder mehrere, vorzugsweise starre Rippen 28 gebildet. Die Rippen 28 sind vorzugsweise an das Unterteil 14 oder an eine sonstige Komponente des Sprühkopfs 5 angeformt.

Die schiefe Ebene 27 ist vorzugsweise auf der der Düse 5 bzw. Düsenanordnung 9 gegenüberliegenden Seite angeordnet und/oder so ausgebildet, daß bei Niederdrücken des Stellelements 16 dieses durch Abgleiten auf der schiefen Ebene 17 radial nach außen verlagert und dadurch gegen die Düse 15 gespannt wird.

Jedoch sind hier auch andere konstruktive Lösungen möglich, die nachfolgend anhand von Fig. 3 erläutert werden, die eine zweite Ausführungsform des vorschlagsgemäßen Sprühkopfs 5 in einem schematischen Vertikalschnitt zeigt. Nachfolgend werden nur wesentliche Unterschiede gegenüber der ersten Ausführungsform erläutert, so daß die bisherigen Ausführungen insbesondere ergänzend oder entsprechend gelten.

Bei der ersten Ausführungsform ist das Stellelement 16 vorzugsweise kappenartig bzw. als Abdeckung des Sprühkopfs 5 ausgebildet. vorzugsweise ist bei der ersten Ausführungsform das Stellelement 16 mit dem Betätigungselement 11 verbunden bzw. versehen. Bei der ersten, in Fig. 1 gezeigten Ausführungsform schließt sich an das Betätigungselement 11 vorzugsweise ein Betätigungsvorsprung 29 an, der bei Betätigung auf den Ausgabekanal 6 bzw. das Anschlußstück 7 drückt, also die Niederdrückbewegung überträgt.

Bei der zweiten, in Fig. 3 gezeigten Ausführungsform ist das Betätigungselement 11 getrennt vom Stellelement 11 gebildet, beispielsweise vom Unterteil 4 oder einem sonstigen Teil. Alternaiv oder zusätzlich ist der Betätigungsvorsprung 29 mit der schiefen Ebene 27 versehen, die insbesondere mit einer komplementär geneigten Abgleitfläche 30 am Abgabekanal 6 bzw. Anschlußstück 7 derart kooperiert, daß bei Betätigung bzw. Niederdrücken des Sprühkopfs 5, des Betätigungselements 11 bzw. Betätigungsvorsprungs 29 die schiefe Ebene 27 derart an der Abgleitfläche 30 tendenziell abgeleitet, daß der Abgabekanal 6 radial nach außen in Richtung der Düse 15 und damit zusammen mit der Düse 15 gegen das Stellelement 16 im Bereich der Innenfläche 24 - also gegen dessen Auslaßöffnung 13 - gespannt wird. In diesem Fall wird die Düse 15 entgegen das Stellelement 16 gespannt. Auch hierdurch läßt sich wiederum die gewünschte Abdichtung zwischen Düse 15 und Stellelement 16 erreichen oder zumindest verbessern.

Bei den beschriebenen Möglichkeiten zum Vorspannen bzw. zur Realisierung der Vorspanneinrichtung erfolgt das Vorspannen vorzugsweise nur während der Ausgabe der Flüssigkeit 2 bzw. Betätigung des Sprühkopfs 5. Jedoch ist es grundsätzlich auch möglich, das Stellelement 16 gegen die Düse 5 bzw. deren Düsenöffnung 9 oder umgekehrt nicht nur während der Betätigung des Sprühkopfs 5 bzw. der Ausgabe von Flüssigkeit 2, sondern auch darüber hinaus vorzuspannen. Dies kann - wie bereits erläutert - durch entsprechende Formgebung der Innenfläche 24 und Außenfläche 25 und/oder generelle Vorspannung des Stellelements 16 gegen die Düse 15 erreicht werden. Alternativ oder zusätzlich kann die Vorspanneinrichtung auch eine Feder 31 aufweisen oder dadurch gebildet sein, wie in Fig. 3 angedeutet.

Die Feder 31 spannt vorzugsweise den Abgabekanal 6 mit der Düse 15 oder ggf. nur die Düse 15 gegen das Stellelement 16. Die Feder 31 greift hierzu vorzugsweise auf der der Düse 15 abgewandten Seite am Anschlußstück 7 an. Am anderen Ende ist die Feder 31 beispielsweise an einem stationären Teil des Sprühkopfs 5, wie dem Unterteil 14, oder beispielsweise am Stellelement 16 oder einer sonstigen Abdeckkappe oder einem sonstigen Betätigungselement des Sprühkopfs 5 abgestützt. Jedoch sind hier auch andere konstruktive Lösungen möglich.

Die Feder 31 ist vorzugsweise aus Kunststoff hergestellt.

Die Feder 31 ist vorzugsweise als Schraubenfeder ausgebildet. Jedoch kann es sich auch um eine Blattfeder oder sonstige Feder handeln.

Generell ist anzumerken, daß das Betätigungselement 11 auch unabhängig von dem Stellelement 16, insbesondere als separates Teil, ausgebildet sein kann.

Vorzugsweise sind die Auslaßöffnungen 13 bei den Darstellungsbeispielen im Durchmesser kleiner als die Düsenöffnung 19. Jedoch ist es grundsätzlich auch möglich, daß nur eine Auslaßöffnung 13 im Querschnitt kleiner als die Düsenöffnung 19 ist. Wenn beispielsweise nur zwei Auslaßöffnungen 13 vorgesehen sind, kann dann die andere Auslaßöffnung 13 bedarfsweise auch den gleichen Durchmesser wie die Düsenöffnung 15 oder sogar einen größeren Durchmesser aufweisen.

Generell ist es auch möglich, daß eine, mehrere oder alle Auslaßöffnungen 13 den gleichen Durchmesser wie die Düsenöffnung 19 aufweisen. Die gewünschte Beeinflussung der Sprühcharakteristik erfolgt dann insbesondere durch die Länge der jeweiligen Auslaßöffnung 19, insbesondere durch unterschiedliche radiale Dicken des Stellelements 16 im Bereich der jeweiligen Auslaßöffnung 19. Zur Variation der Länge der jeweiligen Auslaßöffnung 13 (genauer gesagt handelt es sich hier dann um Auslaßkanäle, auch wenn generell in der vorliegenden Beschreibung immer nur von Auslaßöffnungen gesprochen wird; der Begriff "Auslaßöffnung" ist daher in diesem allgemeinerem Sinne zu verstehen) kann bedarfsweise das Stellelement 16 auch nur im Bereich der jeweiligen Auslaßöffnung 13 entsprechend verdickt sein. Jedoch sind hier auch andere konstruktive Lösungen möglich.

Vorzugsweise ist der Sprühkopf 5 so ausgebildet, daß mittels des Stellelements 16 mindestes zwei unterschiedliche Sprühcharakteristika, insbesondere zwei unterschiedliche Sprühwinkel 21, einstellbar sind. Entsprechend weist das Stellelement 16 bzw. der Sprühkopf 5 vorzugsweise mindestens zwei oder nur zwei unterschiedliche Auslaßöffnungen 13 auf, die wahlweise zur Ausgabe der Flüssigkeit einsetzbar bzw. vor die Düse 15 bringbar.

Die Sprührichtung des Sprühkopfs 5 verläuft vorzugsweise zumindest im wesentlichen horizontal und/oder quer zur Betätigungsrichtung bzw. Niederdrückrichtung.

Die Sprührichtung des Sprühkopfs 5 verläuft zumindest im wesentlichen radial zur ringförmigen Erstreckung des Stellelements 16 und/oder zumindest im wesentlichen in der Ringebene des Stellelements 16.

Bei den beschriebenen Ausführungsformen weist das Stellelement 16 verschiedene Auslaßöffnungen 13 auf, die entsprechend zu unterschiedlichen Sprühcharakteristika führen. Grundsätzlich ist es jedoch auch möglich, eine verstellbare Auslaßöffnung 13 vor der Düsenöffnung 19 - also wie bei den anderen Ausführungsbeispielen auch wiederum abgabeseitig - anzuordnen. Beispielsweise kann dann durch blendenartige Veränderung des Durchmessers der Auslaßöffnung 13 eine entsprechende Veränderung der Sprühcharakteristik erreicht werden.

Generell ist der Sprühkopf 5 vorzugsweise aus Kunststoff und/oder als Spritzgußteil hergestellt. Insbesondere sind vorzugsweise das Unterteil 14, der Ausgabekanal 6 und das Anschlußstück 7 einstückig ausgebildet. Das Stellelement 16 ist vorzugsweise ebenfalls einstückig ausgebildet und/oder auf den Sprühkopf 5 bzw. dessen Unterteil 14 aufgesteckt oder aufgerastet. Jedoch sind hier auch andere konstruktive Lösungen möglich.

## Patentansprüche

1. Sprühkopf (5) zur Ausgabe einer Flüssigkeit (2), insbesondere als Sprühnebel (10) oder Sprühstrahl,
mit einer Düse (15), die abgabeseitig eine Düsenöffnung (19) aufweist, und
mit einem verstellbaren Stellelement (16) zur Einstellung der Sprühcharakteristik des Sprühkopfs (5),
wobei das Stellelement (16) unterschiedliche, insbesondere als Durchgangsbohrungen ausgebildete Auslaßöffnungen (13) aufweist, die wahlweise an die Düse (15) bzw. deren Düsenöffnung (19) fluidisch anschließbar sind und/oder die sich insbesondere nur hinsichtlich ihres Durchmessers und/oder ihrer Länge unterscheiden, und
wobei die Sprührichtung des Sprühkopfs (5) zumindest im wesentlichen radial zur ringförmigen Erstreckung des Stellelements (16) und/oder zumindest im wesentlichen in der Ringebene des Stellelements (16) verläuft,
**dadurch gekennzeichnet,**
**dass** die Düse (15) eine Wirbelkammer bildet.

2. Sprühkopf nach Anspruch 1, **dadurch gekennzeichnet, daß** die Düse (15) bzw. deren Außenfläche (25) beim Betätigen des Sprühkopfs (5) gegen das Stellelement (16) bzw. deren Innenfläche (24) gedrückt wird.

3. Sprühkopf nach Anspruch 1, **dadurch gekennzeichnet, daß** das Stellelement (16) bzw. deren Innenfläche (24) - beim Betätigen des Sprühkopfs (5) und/oder bei Erreichen einer Stellung, in der eine Auslaßöffnung (13) des Stellelements (16) über einer Düsenöffnung (19) der Düse (15) liegt, bzw. Erreichen einer Raststellung des Stellelements (16) - gegen die Düse (15) bzw. deren Außenfläche (25) gedrückt wird.

4. Sprühkopf nach einem der voranstehenden Ansprüche, **dadurch gekennzeichnet, daß** der Sprühwinkel des Sprühkopfs (5) mittels des Stellelements (16) einstellbar ist.

5. Sprühkopf nach einem der voranstehenden- Ansprüche, **dadurch gekennzeichnet, daß** der Sprühkopf (5) nur eine einzige Düse (15) und/oder Wirbelkammer aufweist.

6. Sprühkopf nach einem der voranstehenden Ansprüche, **dadurch gekennzeichnet, daß** die Düse (15) eine Düsenöffnung (19) aufweist, der das Stellelement (16) bzw. eine veränderbare Auslaßöffnung (13) nachgeordnet ist.

7. Sprühkopf nach einem der voranstehenden Ansprüche, **dadurch gekennzeichnet, daß** das Stellelement (16) ringförmig und/oder kappenartig ausgebildet ist, insbesondere den Sprühkopf (5) peripher umgibt, und/oder daß das Stellelement (16) rastend verstellbar, insbesondere drehbar ist.

8. Sprühkopf nach einem der voranstehenden Ansprüche, **dadurch gekennzeichnet, daß** das Stellelement (16) gegen die Düse (15) - insbesondere nur während der Ausgabe von Flüssigkeit (2) oder Betätigung des Sprühkopfs (5) - spannbar oder gespannt ist oder umgekehrt.

9. Sprühkopf nach einem der voranstehenden Ansprüche, **dadurch gekennzeichnet, daß** das Stellelements (16) eine der Düse (15) zugewandte Innenfläche (24) mit einer Auslaßöffnung (13) und die Düse (15) eine dem Stellelement (16) zugewandte Außenfläche (25) mit einer Düsenöffnung (19) aufweist, wobei die beiden Flächen (24, 25) zumindest im wesentlichen komplementär zueinander und/oder derart ausgebildet sind, daß die beiden Flächen (24, 25) um die Auslaß- und/oder Düsenöffnung (13, 19) herum zumindest im wesentlichen linienartig oder ringartig aufeinanderliegen, zumindest während der Ausgabe von Flüssigkeit (2) oder Betätigung des Sprühkopfs (5).

10. Sprühkopf nach einem der voranstehenden Ansprüche, **dadurch gekennzeichnet, daß** der Sprühkopf (5) eine Abdichteinrichtung zur Abdichtung zwischen der Düse (15) und dem Stellelement (16) aufweist.

11. Sprühkopf nach einem der voranstehenden Ansprüche, **dadurch gekennzeichnet, daß** die Innenfläche (24) im Bereich einer Auslaßöffnung (13) konkav, halbkugelförmig, vertieft und/oder konisch ausgebildet ist, und/oder daß die Außenfläche (25) im Bereich einer Düsenöffnung (19) konvex, halbkugelförmig, vorspringend und/oder konisch ausgebildet ist.

12. Sprühkopf nach einem der voranstehenden Ansprüche, **dadurch gekennzeichnet, daß** das Stellelement (16) weicher und/oder elastischer als ein die Düse (15) haltendes oder bildendes Unterteil (14) des Sprühkopfs (5) ausgebildet ist.

13. Sprühkopf nach einem der voranstehenden Ansprüche, **dadurch gekennzeichnet, daß** das Stellelement (16) bzw. dessen Auslaßöffnung (13) die Sprühcharakteristik letztendlich festlegt und/oder maßgeblich beeinflußt, und/oder daß das Stellelement (16) bzw. deren Auslaßöffnung (13) den Auslaß des Sprühkopfs (5) bildet, und/oder daß das Stellelement (16) ein insbesondere flächiges Betätigungselement zum Betätigen, insbesondere Niederdrücken, des Sprühkopfs (5) aufweiset oder bildet.

14. Vorrichtung (1) zur Ausgabe einer Flüssigkeit (2), mit einem die Flüssigkeit (2) insbesondere unter Druck enthaltenden Behälter (3) und einem Sprühkopf (5), der insbesondere einem Ventil (4) des Behälters (3) zugeordnet ist, insbesondere so daß durch Niederdrücken des Sprühkopfs (5) die Flüssigkeit (2) über den Sprühkopf (5) ausgebbar ist, wobei der Sprühkopf (5) eine Düse (6) zur Zerstäubung der Flüssigkeit (2) aufweist,
**dadurch gekennzeichnet,**
**daß** der Sprühkopf (5) gemäß einem der voranstehenden Ansprüche ausgebildet ist.

15. Vorrichtung nach Anspruch 14, **dadurch gekennzeichnet, daß** der Behälter (3), insbesondere die Flüssigkeit (2), unter Druck steht oder bringbar ist und/oder ein Treibmittel enthält, insbesondere ein flüchtiges und/oder brennbares Treibmittel, komprimiertes Gas und/oder Kohlendioxid.

## Claims

1. Spray head (5) for delivering a liquid (2), particularly as spray mist (10) or spray stream,
with a nozzle (15) which comprises a nozzle opening (19) on its delivery side, and with a variable adjustment element (16) for adjusting the spray characteristics of the spray head (5),
wherein the adjustment element (16) comprises different outlet openings (13) particularly embodied as through holds which can optionally be fluidly connected to the nozzle (15) or the nozzle opening (19) thereof and/or which differ particularly only with respect to their diameter and/or their length, and
wherein the spray direction of the spray head (5) runs at least substantially radially to the ring-shaped extension of the adjustment element (16) and/or at least substantially on the ring plane of the adjustment element (16),
**characterized in**
**that** the nozzle (15) forms a vortex chamber.

2. Spray head according to claim 1, **characterized in that** the nozzle (15) and/or its outer surface (25) is pressed against the adjustment element (16) and/or its inner surface (24) upon actuation of the spray head (5).

3. Spray head according to claim 1, **characterized in that** the adjustment element (16) and/or its inner surface (24) is pressed against the nozzle (15) and/or its outer surface (25), preferably upon actuation of the spray head (5) and/or when a position is reached in which an outlet opening (13) of the adjustment element (16) lies over a nozzle opening (19) of the nozzle (15) and/or when a locking position of the adjustment element (16) is reached.

4. Spray head according to one of the preceding claims, **characterized in that** the spray angle of the spray head (5) can be adjusted by means of the adjustment element (16).

5. Spray head according to one of the preceding claims, **characterized in that** the spray head (5) comprises only one single nozzle (15) and/or vortex chamber.

6. Spray head according to one of the preceding claims, **characterized in that** the nozzle (15) comprises a nozzle opening (19) which is located upstream from the adjustment element (16) and/or a changeable outlet opening (13).

7. Spray head according to one of the preceding claims, **characterized in that** the adjustment element (16) is ring-shaped and/or cap-like, particularly enclosing the spray head (5) in a peripheral manner, and/or that the adjustment element (16) is adjustable, particularly rotatable, in a locking manner.

8. Spray head according to one of the preceding claims, **characterized in that** the adjustment element (16) can be or is tensioned against the nozzle (15) - particularly only during the delivery of liquid (2) or actuation of the spray head (5) - or vice versa.

9. Spray head according to one of the preceding claims, **characterized in that** the adjustment element (16) has an inner surface (24) facing the nozzle (15) with an outlet opening (13) and the nozzle (15) has an outer surface (25) facing the adjustment element (16) with a nozzle opening (19), wherein the two surfaces (24, 25) are at least substantially complementary to each other and/or are designed in such a way that the two surfaces (24, 25) lie on top of each other around the outlet and/or nozzle opening (13, 19) at least substantially in a linear or annular manner, at least during delivery of liquid (2) or actuation of the spray head (5).

10. Spray head according to one of the preceding claims, **characterized in that** the spray head (5) comprises a sealing means to provide a seal between the nozzle (15) and the adjustment element (16).

11. Spray head according to one of the preceding claims, **characterized in that** the inner surface (24) is concave, hemispherical, recessed and/or conical in the area of an outlet opening (13) and/or that the outlet surface (25) in convex, semispherical, projecting and/or conical in the area of a nozzle opening (19).

12. Spray head according to one of the preceding claims, **characterized in that** the adjustment element (16) is softer and/or more elastic than a lower part (14) of the spray head (5) holding or forming the nozzle (15).

13. Spray head according to one of the preceding claims, **characterized in that** the adjustment element (16) and/or its outer surface (13) ultimately sets and/or significantly influences the spray characteristics and/or that the adjustment element (16) and/or its outer surface (13) forms the outlet of the spray head (5) and/or that the adjustment element (16) comprises or forms a particularly flat actuation element for actuation, particularly depression, of the spray head (5).

14. Device (1) for delivering a liquid (2) with a container (3) containing the liquid (2) particularly in pressurized form and a spray head (5) which is particularly associated with a valve (4) of the container (3), particularly such that the liquid (2) can be delivered via the spray head (5) through depression of the spray head (5), wherein the spray head (5) comprises a nozzle (6) for atomizing the liquid (2),
**characterized in**
**that** the spray head (5) is constructed according to one of the preceding claims.

15. Device according to claim 14, **characterized in that** the container (3), particularly the fluid (2), is or can be pressurized and/or contains a propellant, particularly a volatile and/or flammable propellant, compressed gas and/or carbon dioxid.

## Revendications

1. Tête de pulvérisation (5) permettant la distribution d'un liquide (2), en particulier sous la forme d'un brouillard de pulvérisation (10) ou d'un jet de pulvérisation, comportant une buse (15) munie d'une ouverture (19) du côté distribution, et comportant un élément de réglage (16) mobile pour le réglage de la caractéristique de pulvérisation de la tête de pulvérisation (5), ledit élément de réglage (16) comportant différents orifices de sortie (13), qui sont réalisés sous forme de forures débouchantes et qui peuvent être raccordés sur le plan fluidique à la buse (15), plus précisément à l'ouverture (19) de celle-ci et/ou qui se différencient en particulier seulement par leur diamètre et/ou leur longueur, et le sens de pulvérisation de la tête de pulvérisation (5) étant orienté au moins sensiblement dans le sens radial par rapport à l'extension annulaire de l'élément de réglage (16) et/ou au moins sensiblement dans le plan annulaire de l'élément de réglage (16),
**caractérisé en ce**
**que** la buse (15) forme une chambre de turbulence.

2. Tête de pulvérisation selon la revendication 1, **caractérisée en ce que**, au moment de l'actionnement de la tête de pulvérisation (5), la buse (15), plus précisément la surface extérieure (25) de celle-ci, est poussée contre l'élément de réglage (16), plus précisément contre la surface intérieure (24) de celui-ci.

3. Tête de pulvérisation selon la revendication 1, **caractérisée en ce que** - au moment de l'actionnement de la tête de pulvérisation (5) et/ou au moment où est atteinte une position dans laquelle un orifice de sortie (13) de l'élément de réglage (16) se situe au-dessus d'une ouverture (19) de la buse (15), ou au moment où est atteinte une position de blocage de l'élément de réglage (16) - l'élément de réglage (16), plus précisément la surface intérieure (24) de celui-ci, est poussé contre la buse (15), plus précisément contre la surface extérieure (25) de celle-ci.

4. Tête de pulvérisation selon l'une quelconque des revendications précédentes, **caractérisée en ce que** l'angle de pulvérisation de la tête de pulvérisation (5) est réglable au moyen de l'élément de réglage (16).

5. Tête de pulvérisation selon l'une quelconque des revendications précédentes, **caractérisée en ce que** la tête de pulvérisation (5) comporte une seule buse (15) et/ou chambre de turbulence.

6. Tête de pulvérisation selon l'une quelconque des revendications précédentes, **caractérisée en ce que** la buse (15) comporte une ouverture (19), en aval de laquelle est disposé l'élément de réglage (16) ou un orifice de sortie (13) variable.

7. Tête de pulvérisation selon l'une quelconque des revendications précédentes, **caractérisée en ce que** l'élément de réglage (16) est réalisé sous forme annulaire et/ou sous forme de capuchon, entoure en particulier la tête de pulvérisation (5) sur son pourtour, et/ou **en ce que** l'élément de réglage (16) peut être réglé, en particulier est apte à tourner en position de blocage.

8. Tête de pulvérisation selon l'une quelconque des revendications précédentes, **caractérisée en ce que** l'élément de réglage (16) peut être serré ou est serré contre la buse (15) ou inversement - en particulier seulement pendant la distribution du liquide (2) ou l'actionnement de la tête de pulvérisation (5).

9. Tête de pulvérisation selon l'une quelconque des revendications précédentes, **caractérisée en ce que** l'élément de réglage (16) comporte une surface intérieure (24), orientée vers la buse (15) et munie d'un orifice de sortie (13), et la buse (15) comporte une surface extérieure (25) orientée vers l'élément de réglage (16) et munie d'une ouverture de buse (19), les deux surfaces (24, 25) étant réalisées au moins sensiblement de manière complémentaire l'une à l'autre et/ou de telle sorte que les deux surfaces (24, 25) sont posées l'une sur l'autre autour de l'orifice de sortie (13) et/ou de l'ouverture de buse (19) au moins sensiblement sous forme linéaire ou annulaire, au moins pendant la distribution du liquide (2) ou l'actionnement de la tête de pulvérisation (5).

10. Tête de pulvérisation selon l'une quelconque des revendications précédentes, **caractérisée en ce que** la tête de pulvérisation (5) comporte un dispositif d'étanchéité pour assurer l'étanchéité entre la buse (15) et l'élément de réglage (16).

11. Tête de pulvérisation selon l'une quelconque des revendications précédentes, **caractérisée en ce que** la surface intérieure (24) dans la zone de l'orifice de sortie (13) est réalisée sous forme concave, semi-sphérique, en creux et/ou conique, et/ou **en ce que** la surface extérieure (25) dans la zone de l'ouverture de buse (19) est réalisée sous forme convexe, semi-sphérique, en saillie et/ou conique.

12. Tête de pulvérisation selon l'une quelconque des revendications précédentes, **caractérisée en ce que** l'élément de réglage (16) est plus souple et/ou plus élastique qu'une partie inférieure (14) de la tête de pulvérisation (5), formant ou maintenant la buse (15).

13. Tête de pulvérisation selon l'une quelconque des revendications précédentes, **caractérisée en ce que** l'élément de réglage (16) ou l'orifice de sortie (13) de celui-ci définit finalement la caractéristique de pulvérisation et/ou influence de manière déterminante celle-ci, et/ou **en ce que** l'élément de réglage (16) ou l'orifice de sortie (13) de celui-ci forme la sortie de la tête de pulvérisation (5), et/ou **en ce que** l'élément de réglage (16) comporte ou forme un élément d'actionnement en particulier plan, permettant d'actionner, en particulier de pousser vers le bas la tête de pulvérisation (5).

14. Dispositif (1) pour la distribution d'un liquide (2), comportant un récipient (3) contenant le liquide (2), en particulier sous pression, et une tête de pulvérisation (5), laquelle est associée en particulier une valve (4) du récipient (3), en particulier de telle sorte que par une pression vers le bas sur la tête de pulvérisation (5), le liquide (2) peut être distribué par l'intermédiaire de la tête de pulvérisation (5), ladite tête de pulvérisation (5) comportant une buse (6) pour la pulvérisation du liquide (2),
**caractérisé en ce**
**que** la tête de pulvérisation (5) est réalisée selon l'une des revendications précédentes.

15. Dispositif selon la revendication 14, **caractérisé en ce que** le récipient (3), en particulier le liquide (2), est mis ou peut être mis sous pression et/ou contient un agent propulseur, en particulier un agent propulseur volatile et/ou inflammable, du gaz comprimé et/ou du dioxyde de carbone.
